# EUROPÄISCHE PATENTSCHRIFT

(11) **EP 2 745 055 B1**
(45) Veröffentlichungstag und Bekanntmachung des Hinweises auf die Patenterteilung: **17.05.2017**
(21) Anmeldenummer: 12746353.7
(22) Anmeldetag: 14.08.2012
(51) Int. Cl.: F24C 15/10, H05B 6/12, C03C 17/36

(54) **HAUSGERÄT MIT EINEM ÜBERSPANNUNGSSCHUTZ**
OVERVOLTAGE-PROTECTED HOUSEHOLD APPLIANCE
APPAREIL COMPORTANT UN DISPOSITIF DE PROTECTION CONTRE LES SURTENSIONS

(30) Priorität: 17.08.2011 ES 201131394
(43) Veröffentlichungstag der Anmeldung: 25.06.2014
(73) Patentinhaber: BSH Hausgeräte GmbH, 81739 München (DE)
(72) Erfinder: ALAMAN AGUILAR, Jorge, 50008 Zaragoza (ES); BUÑUEL MAGDALENA, Miguel Angel, 50017 Zaragoza (ES); CUARTIELLES RUIZ, Diego, 50012 Zaragoza (ES); ESTER SOLA, Francisco Javier, 50001 Zaragoza (ES); PEREZ CABEZA, Pilar, 50008 Zaragoza (ES); PLANAS LAYUNTA, Fernando, 50009 Zaragoza (ES); ROMEO VELILLA, Rosario, 50008 Zaragoza (ES)
(86) Internationale Anmeldenummer: PCT/EP2012/065889
(87) Internationale Veröffentlichungsnummer: WO 2013/024092

(56) Entgegenhaltungen:
- WO-A1-03/105531
- WO-A1-2011/020718
- WO-A1-2011/020720
- US-A1- 2008 264 931

## Beschreibung

Die Erfindung geht aus von einem Hausgerät, nach dem Oberbegriff des Anspruchs 1.
Aus dem Stand der Technik ist eine als Kochfeldplatte ausgebildete Hausgerätevorrichtung mit einem Grundkörper aus einer Glaskeramik und einer metallischen Beschichtung auf einer Unterseite des Grundkörpers bekannt. Die Beschichtung weist zwei, durch einen Isolierbereich elektrisch gegeneinander isolierte Teilstücke auf, wobei eines der Teilstücke eine Sensorfläche eines kapazitiven Näherungssensors darstellt. Eine solche Vorrichtung ist aus der WO2011/020718 A1 bekannt. Die Aufgabe der Erfindung besteht insbesondere darin, eine gattungsgemäße Hausgerätevorrichtung mit einer erhöhten Bediensicherheit bereitzustellen. Die Aufgabe wird erfindungsgemäß durch die kennzeichnenden Merkmale des Anspruchs 1 gelöst, während vorteilhafte Ausgestaltungen und Weiterbildungen der Erfindung den Unteransprüchen entnommen werden können.
Die Erfindung geht aus von einer Hausgerätevorrichtung mit einem Grundkörper und wenigstens einer Schicht, die an zumindest einem Seitenteilbereich des Grundkörpers angeordnet ist und die wenigstens zwei Teilstücke und einen Isolierbereich aufweist, welcher die Teilstücke elektrisch gegeneinander isoliert.
Es wird vorgeschlagen, dass der Isolierbereich dazu vorgesehen ist, einen Überspannungsschutz von zumindest 1500 V bereitzustellen. Vorzugsweise ist der Isolierbereich dazu vorgesehen, einen Überspannungsschutz von wenigstens 1600 V, insbesondere von mindestens 1700 V und besonders vorteilhaft von zumindest 1750 V bereitzustellen. Unter "vorgesehen" soll hier und im Folgenden insbesondere speziell ausgelegt und/oder ausgestattet verstanden werden. Vorzugsweise ist der Grundkörper als eine Grundplatte, welche vorzugsweise zumindest teilweise aus einer Glaskeramik gebildet ist, und die Hausgerätevorrichtung insbesondere als eine Hausgeräteplatte ausgebildet. Unter einer "Grundplatte" soll hierbei insbesondere ein räumliches Element verstanden werden, welches, in einer Abwicklung in einer Ebene betrachtet, in einem Querschnitt senkrecht zur Ebene eine unrunde Querschnittsfläche aufweist und senkrecht zur Ebene eine insbesondere zumindest im Wesentlichen gleichbleibende Materialstärke aufweist, die weniger als 50 %, vorzugsweise weniger als 25 % und besonders bevorzugt weniger als 10 % einer Erstreckung des räumlichen Elements parallel zur Ebene, insbesondere einer kleinsten Erstreckung des Elements parallel zur Ebene, beträgt. Unter einer "Schicht" soll insbesondere ein räumliches Element verstanden werden, das an eine Form einer Oberfläche des Grundkörpers, insbesondere der Grundplatte, angepasst ist und insbesondere eine maximale Dicke aufweist, welche kleiner ist als eine minimale Erstreckung des Grundkörpers, insbesondere eine minimale Dicke der Grundplatte. Die maximale Dicke der Schicht liegt besonders vorteilhaft zwischen 20 nm und 100 nm. Vorzugsweise ist die Schicht eine metallische Schicht, insbesondere eine metallische Beschichtung, die besonders vorteilhaft Edelstahl aufweist. Unter einem "metallischen" Bauelement soll insbesondere ein Bauelement verstanden werden, welches zumindest eine metallische Eigenschaft aufweist. Die Menge der "metallischen Eigenschaften" umfasst hierbei insbesondere eine elektrische Leitfähigkeit von zumindest 10⁵ S/m bei 27°C, eine Wärmeleitfähigkeit von wenigstens 10 W/m/K bei 27°C und Spiegelglanz.

Unter einem "Seitenteilbereich" des Grundkörpers soll insbesondere ein Bereich einer Oberfläche des Grundkörpers verstanden werden. Vorzugsweise erstreckt sich der Seitenteilbereich über eine gesamte, in einem montierten Zustand einem Innenraum eines Hausgeräts zugewandte Unterseite des Grundkörpers, insbesondere der Grundplatte. Darunter, dass die Schicht "an dem Seitenteilbereich des Grundkörpers angeordnet ist", soll insbesondere verstanden werden, dass die Schicht an dem Seitenteilbereich anliegt, vorzugsweise unmittelbar. Besonders vorteilhaft ist die Schicht an dem Seitenteilbereich des Grundkörpers befestigt. Vorzugsweise ist die Schicht durch ein Beschichtungsverfahren, insbesondere durch ein Siebdruckverfahren, vorzugsweise durch eine chemische oder physikalische Gasphasenabscheidung und besonders vorteilhaft durch eine Kathodenzerstäubung auf den Seitenteilbereich aufgebracht. Unter einer "Kathodenzerstäubung" soll insbesondere ein Beschichtungsverfahren verstanden werden, bei dem Atome und/oder Moleküle aus einem Festkörpertarget durch Beschuss mit energiereichen Ionen, vorzugsweise Edelgasionen, herausgelöst werden, in die Gasphase übergehen und auf dem zu beschichtenden Werkstück angelagert werden.
Unter einem "Isolierbereich" soll hier und im Folgenden ein räumlicher Bereich verstanden werden, dessen Material von einem Material der Teilstücke verschieden ist. Insbesondere weist das Material des Isolierbereichs unterschiedliche optische und/oder elektrische Eigenschaften auf als das Material der Teilstücke. Das Material des Isolierbereichs kann insbesondere durch eine chemische Reaktion, insbesondere eine Oxidation oder eine Zersetzung, aus dem Material der Teilstücke hervorgehen. Erfindungsgemäß ist das Material des Isolierbereichs jedoch durch eine Umgebungsatmosphäre und/oder durch ein weiteres Material, insbesondere ein Material einer Schutzschicht, gebildet. Unter einer "Schutzschicht" soll dabei insbesondere ein räumliches Element verstanden werden, das an eine Form einer von der Grundplatte abgewandten Oberfläche der Schicht angepasst ist und die Schicht vor chemischen und/oder thermischen und/oder mechanischen Einwirkungen schützt. Vorzugsweise verfügt die Schutzschicht über eine höhere chemische Beständigkeit in einem gegebenen Umfeld und/oder über eine höhere Temperaturbeständigkeit und/oder über eine höhere mechanische Belastbarkeit, insbesondere eine höhere Härte. Darunter, dass der Isolierbereich die Teilstücke "elektrisch gegeneinander isoliert", soll insbesondere verstanden werden, dass der Isolierbereich bei 20°C an jedem Punkt wenigstens einen spezifischen elektrischen Widerstand von zumindest 10¹⁰ Ωm, insbesondere von wenigstens 10¹¹ Ωm und vorzugsweise von mindestens 10¹² Ωm aufweist. Unter einem "Überspannungsschutz" soll insbesondere ein Schutz gegen elektrische Spannungen verstanden werden, welche oberhalb eines gegebenen Spannungsgrenzwerts liegen. Insbesondere wird durch den Überspannungsschutz eine dem Spannungsgrenzwert entsprechende oder kleinere Potentialdifferenz zwischen den zwei Teilstücken der Schicht aufrechterhalten, so dass bei der Potentialdifferenz zwischen den zwei Teilstücken vorzugsweise eine Entladung, insbesondere ein Funke, von einem der zwei Teilstücke zum anderen Teilstück ausgeschlossen ist.
Durch eine solche Ausgestaltung kann eine vorteilhaft höhere Bediensicherheit gewährleistet werden, da ein für Hausgeräte in der DIN EN 60335-1: 2006 geforderter Überspannungsschutz eingehalten werden kann, wenn eines der Teilstücke in einem Betriebszustand durch einen Bediener anfassbar ist und/oder durch elektrisch leitfähige Bauteile, insbesondere metallische Bauteile, des Hausgeräts elektrisch leitend mit dem Bediener verbunden ist. Des Weiteren kann eine elektromagnetische Verträglichkeit verbessert werden, insbesondere wenn eines der Teilstücke in einem montierten Zustand oberhalb eines Induktionsheizelements eines Induktionskochfelds angeordnet ist. Erfindungsgemäß ist zumindest eines der Teilstücke ein Sensorelement für einen Näherungssensor. Unter einem "Näherungssensor" soll in diesem Zusammenhang insbesondere ein Sensor verstanden werden, der in wenigstens einem Betriebszustand eine Annäherung eines Objekts, insbesondere eines Fingers eines Bedieners, an das Sensorelement registriert. Vorzugsweise ist der Näherungssensor ein kapazitiver Näherungssensor, der dazu vorgesehen ist, eine Annäherung des Objekts, insbesondere des Fingers, durch eine Veränderung eines elektrischen Felds zu registrieren, dessen elektrische Feldlinien insbesondere von dem Sensorelement ausgehen oder an dem Sensorelement enden. Vorzugsweise stellt das Sensorelement somit eine Elektrode für den kapazitiven Näherungssensor dar. Hierdurch kann ein vorteilhaft hoher Bedienkomfort erreicht werden. Ferner kann eine optisch ansprechende Integration eines Bedienelements in die Hausgerätevorrichtung erreicht werden, insbesondere wenn die Schicht zumindest teilweise metallisch ist.
In einer bevorzugten Ausgestaltung der Erfindung wird vorgeschlagen, dass der Isolierbereich durch eine Laserbearbeitung hergestellt ist. Unter einer "Laserbearbeitung" eines Werkstoffs soll in diesem Zusammenhang insbesondere eine Bearbeitung des Werkstoffs durch Einstrahlung von Laserlicht verstanden werden. Insbesondere führt die Einstrahlung des Laserlichts zu einer physikalischen Veränderung, insbesondere einem Verdampfen, und/oder einer chemischen Veränderung, insbesondere einer Oxidation oder Zersetzung, des Werkstoffs. Darunter, dass der Isolierbereich "durch eine Laserbearbeitung hergestellt ist", soll insbesondere verstanden werden, dass eine Herstellung des Isolierbereichs zumindest als wesentlichen Schritt die Laserbearbeitung umfasst. Hierdurch kann eine vorteilhaft präzise, reproduzierbare und schnelle Herstellung des Isolierbereichs ermöglicht werden, insbesondere auch bei einer komplexen Geometrie des Isolierbereichs oder bei mehreren Isolierbereichen, die in einem komplexen Muster angeordnet sind.

In einer besonders bevorzugten Ausgestaltung der Erfindung wird vorgeschlagen, dass der Isolierbereich durch eine Laserablation hergestellt ist. Unter einer "Laserablation" soll in diesem Zusammenhang insbesondere eine Laserbearbeitung verstanden werden, bei der ein durch Laserlicht bestrahlter Werkstoff abgetragen, insbesondere verdampft, wird. Darunter, dass der Isolierbereich "durch eine Laserablation hergestellt ist", soll insbesondere verstanden werden, dass eine Herstellung des Isolierbereichs zumindest als wesentlichen Schritt die Laserablation umfasst. Hierdurch kann eine vorteilhaft präzise, reproduzierbare und schnelle Herstellung des Isolierbereichs ermöglicht werden. Ferner können vorteilhafte optische Effekte erzielt werden.

Wenn ein minimaler Abstand zwischen den zwei Teilstücken wenigstens 1,5 mm beträgt, kann vorteilhaft einfach ein ausreichender Überspannungsschutz erreicht werden. Vorzugsweise beträgt der minimale Abstand zwischen den zwei Teilstücken mehr als 2 mm, wodurch der Überspannungsschutz weiter erhöht werden kann.

Ferner wird vorgeschlagen, dass der minimale Abstand zwischen den zwei Teilstücken höchstens 10 mm beträgt. Vorzugsweise beträgt der minimale Abstand zwischen den zwei Teilstücken höchstens 4 mm, insbesondere maximal 3 mm und besonders vorteilhaft höchstens 2,5 mm. Hierdurch können unvorteilhaft breite Zwischenräume zwischen den Teilstücken vermieden werden.
In einer weiteren Ausgestaltung der Erfindung wird vorgeschlagen, dass die Hausgerätevorrichtung wenigstens eine Schutzschicht umfasst, die in zumindest einem Teilbereich an einer von dem Grundkörper abgewandten Seite der Schicht angeordnet ist. Vorzugsweise ist die Schutzschicht elektrisch isolierend und weist insbesondere bei 20°C an jedem Punkt einen spezifischen elektrischen Widerstand von zumindest 10¹⁰ Ωm, insbesondere von wenigstens 10¹¹ Ωm und vorzugsweise von 10¹² Ωm auf. Besonders vorteilhaft ist die Schutzschicht durch ein Beschichtungsverfahren, insbesondere durch ein Siebdruckverfahren, aufgebracht. Hierdurch kann ein vorteilhafter Schutz der Schicht bereitgestellt werden. Ferner kann insbesondere in einer Umgebung mit erhöhter relativer Luftfeuchtigkeit ein Überspannungsschutz vorteilhaft vergrößert werden.
Weitere Vorteile ergeben sich aus der folgenden Zeichnungsbeschreibung. In der Zeichnung sind drei Beispiele, die nicht die Erfindung darstellen, gezeigt. Die Zeichnung, die Beschreibungen und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.
Es zeigen:
- Fig. 1a: ein als Kochfeld ausgebildetes Hausgerät mit einer Hausgerätevorrichtung in einer Draufsicht,
- Fig. 1b: das Hausgerät mit der Hausgerätevorrichtung mit einem durch eine Laserablation hergestellten Isolierbereich in einer nicht maßstabsgetreuen Schnittdarstellung entlang einer Linie Ib-Ib in Fig. 1 a,
- Fig. 2: ein weiteres Hausgerät mit einer Hausgerätevorrichtung mit einem durch laserinduzierte Oxidation hergestellten Isolierbereich in einer nicht maßstabsgetreuen Schnittdarstellung und
- Fig. 3: ein weiteres Hausgerät mit einer Hausgerätevorrichtung mit einer isolierenden Schutzschicht in einer nicht maßstabsgetreuen Schnittdarstellung.

Figur 1a zeigt ein als Kochfeld 34a ausgebildetes Hausgerät mit einer als Kochfeldplatte 36a ausgebildeten Hausgerätevorrichtung. Die Kochfeldplatte 36a umfasst einen als eine Grundplatte 38a ausgebildeten Grundkörper 10a. Der Grundkörper 10a besteht aus einer Glaskeramik. Der Grundkörper 10a ist zumindest teilweise transparent. Auf dem Grundkörper 10a sind auf einer Oberseite 40a in bekannter Weise Markierungen 42a aufgebracht. Die Markierungen 42a können mittels eines Siebdruckverfahrens aufgebracht sein. Durch die Markierungen 42a sind Heizzonen 44a gekennzeichnet. Die Kochfeldplatte 36a ist in einem betriebsbereiten Zustand des Kochfelds 34a horizontal angeordnet und zu einem Aufstellen von Gargeschirr auf die Oberseite 40a und die Heizzonen 44a vorgesehen. Unterhalb der Heizzonen 44a sind in Fig. 1 a nicht gezeigte Heizelemente angeordnet, welche zu einer Beheizung des auf die entsprechenden Heizzonen 44a aufgestellten Gargeschirrs vorgesehen sind. Bei den Heizelementen kann es sich um beliebige, einem Fachmann als sinnvoll erscheinende Heizelemente handeln, vorzugsweise jedoch um Induktionsheizelemente zur induktiven Beheizung des Gargeschirrs. Durch die Markierungen 42a sind ferner Berühroberflächen 46a einer Bedienerschnittstelle 48a des Hausgeräts gekennzeichnet. Die Bedienerschnittstelle 48a umfasst ferner eine Anzeigeeinheit 50a. Mittels der Bedienerschnittstelle 48a kann ein Bediener für jede der Heizzonen 44a eine gewünschte Heizleistung und gegebenenfalls ein gewünschtes Garprogramm einstellen. Ein äußerer Rand der Kochfeldplatte 36a ist allseitig von einem metallischen Halterahmen 52a umschlossen. Der Halterahmen 52a trägt in einem montierten Zustand alle Komponenten des Hausgeräts. Ferner ist der Halterahmen 52a dazu vorgesehen, in eine Küchenabdeckplatte eingelassen zu werden.

Wie in Fig. 1b gezeigt, umfasst der Halterahmen 52a einen umlaufenden Flansch 54a zur Abstützung des Kochfelds 34a an der Küchenabdeckplatte.

Figur 1b zeigt eine nicht maßstabsgetreue Schnittdarstellung des Hausgeräts entlang einer Linie Ib-Ib in Fig. 1a. Der Grundkörper 10a ist auf einer der Oberseite 40a abgewandten, einen Seitenteilbereich 14a bildenden Unterseite mit einer metallischen Schicht 12a beschichtet. Eine Schichtdicke der Schicht 12a beträgt ungefähr 30 nm. Bei einer solchen Schichtdicke ist die Anzeigeeinheit 50a in einem Betriebszustand durch die Schicht 12a hindurch erkennbar. Die Schicht 12a ist in mehrere Teilstücke 16a, 18a unterteilt, von denen in Fig. 1b zwei sichtbar sind. Die zwei Teilstücke 16a, 18a sind durch einen Isolierbereich 20a elektrisch gegeneinander isoliert. Der Isolierbereich 20a ist im vorliegenden Beispiel durch eine Ausnehmung in der Schicht 12a gebildet.

Bei dem Teilstück 18a handelt es sich um ein einer der Berühroberflächen 46a zugeordnetes Sensorelement 22a für einen Näherungssensor 24a des Hausgeräts. Bei dem Teilstück 16a handelt es sich um eine Umgebung des Sensorelements 22a. Das Teilstück 16a berührt den metallischen Halterahmen 52a in einem Randbereich der Grundplatte 38a und ist demnach auf ungefähr gleichem elektrischen Potential wie der Halterahmen 52a. Um einen für Hausgeräte in der DIN EN 60335-1: 2006 geforderten Überspannungsschutz einzuhalten, liefert der Isolierbereich 20a einen Überspannungsschutz von 1750 V. Ein weiterer Überspannungsschutz von 1250 V ist durch den Näherungssensor 24a bereitgestellt. Somit ergibt sich insgesamt ein Überspannungsschutz von 3000 V zwischen einer Phase einer Spannungsversorgung des Hausgeräts und einem anfassbaren, elektrisch leitfähigen Bauteil des Hausgeräts, in diesem Fall dem Halterahmen 52a des Kochfelds 34a. Um einen Überspannungsschutz von 1750 V zu erreichen, beträgt ein minimaler Abstand 26a zwischen den zwei Teilstücken 16a, 18a ungefähr 1,5 mm.

Bei einer Herstellung der Schicht 12a mit den Teilstücken 16a, 18a und dem Isolierbereich 20a wird folgendermaßen vorgegangen. In einem Schritt wird der Seitenteilbereich 14a des Grundkörpers 10a vollständig mit der metallischen Schicht 12a mittels einer Kathodenzerstäubung beschichtet. Anschließend wird der Isolierbereich 20a durch eine Laserbearbeitung, und zwar eine Laserablation mit Laserlicht, hergestellt. Da für die Laserbearbeitung hohe Leistungsdichten des Laserlichts benötig werden, kommen insbesondere gepulste Laser in Frage, vorzugsweise Nd:YAG-Laser oder Nd:YVO₄-Laser. Durch die Laserablation wird Material von der Schicht 12a abgetragen, wodurch die elektrisch gegeneinander isolierten Teilstücke 16a, 18a entstehen. Der Isolierbereich 20a ist dann durch die Ausnehmung gebildet. Dass eine Herstellung der Schicht 12a mit den Teilstücken 16a, 18a und dem Isolierbereich 20a mittels einer Laserbearbeitung durchgeführt wurde, ist senkrecht zu der Schicht 12a betrachtet makroskopisch anhand klarer und exakter Begrenzungslinien der Teilstücke 16a, 18a und gegebenenfalls mikroskopisch anhand punktierter Begrenzungslinien mit einem Punktdurchmesser zwischen 1 µm und 50 µm erkennbar.

In Fig. 2 und 3 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung der anderen Ausführungsbeispiele, insbesondere Fig. 1a und 1b, verwiesen werden kann. Zur Unterscheidung der Ausführungsbeispiele ist der Buchstabe a in den Bezugszeichen des Ausführungsbeispiels in Fig. 1 a und 1 b durch die Buchstaben b und c in den Bezugszeichen der Ausführungsbeispiele in Fig. 2 und 3 ersetzt. Bezüglich gleich bezeichneter Bauteile, insbesondere in Bezug auf Bauteile mit gleichen Bezugszeichen, kann grundsätzlich auch auf die Figuren und/oder die Beschreibungen der anderen Ausführungsbeispiele, insbesondere der Fig. 1 a und 1 b, verwiesen werden.

Figur 2 zeigt eine nicht maßstabsgetreue Schnittdarstellung eines weiteren Hausgeräts mit einer alternativen Hausgerätevorrichtung. Die Hausgerätevorrichtung ähnelt der aus dem vorherigen Ausführungsbeispiel. Ein Isolierbereich 20b, welcher Teilstücke 16b, 18b einer metallischen Schicht 12b gegeneinander elektrisch isoliert, ist anstatt durch eine Ausnehmung durch ein elektrisch isolierendes Festkörpermaterial gebildet, welches sich von einem Festkörpermaterial der Teilstücke 16b, 18b unterscheidet. Bei Herstellung der Schicht 12b findet bei einer Laserbearbeitung anstatt einer Laserablation eine laserinduzierte Reaktion statt, durch die das Festkörpermaterial im Isolierbereich 20b chemisch verändert wird. Im vorliegenden Fall wird durch die Reaktion dielektrisches Metalloxid gebildet.

Figur 3 zeigt eine nicht maßstabsgetreue Schnittdarstellung eines weiteren Hausgeräts mit einer weiteren alternativen Hausgerätevorrichtung. Die Hausgerätevorrichtung entspricht im Wesentlichen der Hausgerätevorrichtung aus Fig. 1a und 1b. Sie weist lediglich zusätzlich eine dielektrische Schutzschicht 28c auf, die in zumindest einem Teilbereich 30c an einer von einem Grundkörper 10c abgewandten Seite 32c einer metallischen Schicht 12c angeordnet ist. Ein Teilstück 18c der Schicht 12c, welches ein Sensorelement 22c für einen Näherungssensor 24c bildet, ist von der Schutzschicht 28c freigehalten, um eine sichere Funktionsweise des Näherungssensors 24c nicht nachteilig zu beeinträchtigen. Die Schutzschicht 28c stellt einen Schutz für die metallische Schicht 12c dar und kann zusätzlich einen Überspannungsschutz insbesondere in einer Umgebung mit erhöhter relativer Luftfeuchtigkeit erhöhen, da eine Kondensation von Feuchtigkeit auf einem zu dem Teilstück 18c benachbarten Teilstück 16c der Schicht 12c vermieden werden kann.

### Bezugszeichen

- 10: Grundkörper
- 12: Schicht
- 14: Seitenteilbereich
- 16: Teilstück
- 18: Teilstück
- 20: Isolierbereich
- 22: Sensorelement
- 24: Näherungssensor
- 26: Abstand
- 28: Schutzschicht
- 30: Teilbereich
- 32: Seite
- 34: Kochfeld
- 36: Kochfeldplatte
- 38: Grundplatte
- 40: Oberseite
- 42: Markierung
- 44: Heizzone
- 46: Berühroberfläche
- 48: Bedienerschnittstelle
- 50: Anzeigeeinheit
- 52: Halterahmen
- 54: Flansch

## Patentansprüche

1. Hausgerät, das als Kochfeldplatte (36a; 36b; 36c) ausgebildet ist, mit einem Grundkörper (10a; 10b; 10c) und wenigstens einer Schicht (12a; 12b; 12c), die an zumindest einem Seitenteilbereich (14a; 14b; 14c) des Grundkörpers (10a; 10b; 10c) angeordnet ist und die wenigstens zwei metallische Teilstücke (16a, 18a; 16b, 18b; 16c, 18c) und einen Isolierbereich (20a; 20b; 20c) aufweist, welcher die Teilstücke (16a, 18a; 16b, 18b; 16c, 18c) elektrisch gegeneinander isoliert, wobei zumindest eines der Teilstücke (18a; 18b; 18c) ein Sensorelement (22a; 22b; 22c) für einen Näherungssensor (24a; 24b; 24c) ist, **dadurch gekennzeichnet, dass** eines der Teilstücke (16a; 16b; 16c) in einem Betriebszustand durch einen Bediener anfassbar ist und/oder durch elektrisch leitfähige Bauteile des Hausgeräts elektrisch leitend mit dem Bediener verbunden ist und der Isolierbereich (20a; 20b; 20c) dazu vorgesehen ist, einen Überspannungsschutz von zumindest 1500 V bereitzustellen, wobei das Material des Isolierbereichs (20a; 20b; 20c) durch eine Umgebungsatmosphäre und/oder durch ein weiteres Material gebildet ist.

2. Hausgerät nach Anspruch 1, **dadurch gekennzeichnet, dass** der Isolierbereich (20a; 20b; 20c) durch eine Laserbearbeitung hergestellt ist.

3. Hausgerät, nach Anspruch 2, **dadurch gekennzeichnet, dass** der Isolierbereich (20a; 20c) durch eine Laserablation hergestellt ist.

4. Hausgerät, nach einem der vorhergehenden Ansprüche, **dadurch gekennzeichnet, dass** ein minimaler Abstand (26a; 26b; 26c) zwischen den zwei Teilstücken (16a, 18a; 16b, 18b; 16c, 18c) wenigstens 1,5 mm beträgt.

5. Hausgerät, nach einem der vorhergehenden Ansprüche, **dadurch gekennzeichnet, dass** ein minimaler Abstand (26a; 26b; 26c) zwischen den zwei Teilstücken (16a, 18a; 16b, 18b; 16c, 18c) höchstens 10 mm beträgt.

6. Hausgerät, nach einem der vorhergehenden Ansprüche, **gekennzeichnet durch** wenigstens eine Schutzschicht (28c), die in zumindest einem Teilbereich (30c) an einer von dem Grundkörper (10c) abgewandten Seite (32c) der Schicht (12c) angeordnet ist.

## Claims

1. Household appliance which is designed as a hob (36a; 36b; 36c), having a base body (10a; 10b; 10c) and at least one layer (12a; 12b; 12c) which is arranged on at least one lateral subregion (14a; 14b; 14c) of the base body (10a; 10b; 10c) and which has at least two metal sections (16a, 18a; 16b, 18b; 16c, 18c) and an insulation region (20a; 20b; 20c) which insulates the sections (16a, 18a; 16b, 18b; 16c, 18c) electrically against one another, wherein at least one of the sections (18a; 18b; 18c) is a sensor element (22a; 22b; 22c) for a proximity sensor (24a; 24b; 24c), **characterised in that** one of the sections (16a; 16b; 16c) can be touched in an operating state by an operator and/or is connected electrically conductively to the operator by electrically conductive components of the household appliance and the insulating region (20a; 20b; 20c) is intended to provide an overvoltage protection of at least 1500 V, wherein the material of the insulating region (20a; 20b; 20c) is formed by a surrounding atmosphere and/or by a further material.

2. Household appliance according to claim 1, **characterised in that** the insulating region (20a; 20b; 20c) is produced by laser machining.

3. Household appliance according to claim 2, **characterised in that** the insulating region (20a; 20c) is produced by laser ablation.

4. Household appliance according to one of the preceding claims, **characterised in that** a minimum distance (26a; 26b; 26c) between the two sections (16a, 18a; 16b, 18b; 16c, 18c) is at least 1.5 mm.

5. Household appliance according to one of the preceding claims, **characterised in that** a minimum distance (26a; 26b; 26c) between the two sections (16a, 18a; 16b, 18b; 16c, 18c) is a maximum of 10 mm.

6. Household appliance according to one of the preceding claims, **characterised by** at least one protection layer (28c), which is arranged in at least one section (30c) on a side (32c) of the layer (12c) facing away from the base body (10c).

## Revendications

1. Appareil ménager qui est réalisé comme plaque de cuisson (36a ; 36b ; 36c), comprenant un corps de base (10a ; 10b ; 10c) et au moins une couche (12a, 12b ; 12c) qui est disposée sur au moins une zone partielle latérale (14a ; 14b ; 14c) du corps de base (10a ; 10b ; 10c) et qui présente au moins deux pièces partielles métalliques (16a ; 18a ; 16b ; 18b ; 16c ; 18c) et une zone d'isolation (20a ; 20b ; 20c), laquelle isole électriquement les deux pièces partielles métalliques (16a ; 18a ; 16b ; 18b ; 16c ; 18c) les unes contre les autres, au moins une des pièces partielles métalliques (18a ; 18b ; 18c) étant un élément de capteur (22a ; 22b ; 22c) pour un capteur de proximité (24a ; 24b ; 24c), **caractérisé en ce que** l'une des pièces partielles métalliques (16a ; 16b ; 16c), dans un état de fonctionnement, peut être touchée par un utilisateur et/ou est reliée à l'utilisateur de manière électroconductrice au moyen de composants électroconducteurs de l'appareil ménager et **en ce que** la zone d'isolation (20a ; 20b ; 20c) est ménagée pour fournir une protection contre la surtension d'au moins 1500 V, la matière de la zone d'isolation (20a ; 20b ; 20c) étant formée par une atmosphère ambiante et/ou par une matière supplémentaire.

2. Appareil ménager selon la revendication 1, **caractérisé en ce que** la zone d'isolation (20a ; 20b ; 20c) est fabriquée par un traitement laser.

3. Appareil ménager selon la revendication 2, **caractérisé en ce que** la zone d'isolation (20a ; 20c) est fabriquée par une ablation au laser.

4. Appareil ménager selon l'une quelconque des revendications précédentes, **caractérisé en ce qu'**un écart minimal (26a ; 26b ; 26c) entre les deux pièces partielles (16a ; 18a ; 16b ; 18b ; 16c; 18c) est d'au moins 1,5 mm.

5. Appareil ménager selon l'une quelconque des revendications précédentes, **caractérisé en ce qu'**un écart minimal (26a ; 26b ; 26c) entre les deux pièces partielles (16a ; 18a ; 16b ; 18b ; 16c; 18c) est au maximum de 10 mm.

6. Appareil ménager selon l'une quelconque des revendications précédentes, **caractérisé par** au moins une couche protectrice (28c) qui est disposée dans au moins une zone partielle (30c) sur un côté (32c) de la couche (12c) détourné du corps de base (10c).
